# EUROPÄISCHE PATENTSCHRIFT

(11) **EP 0 119 560 B1**
(45) Veröffentlichungstag und Bekanntmachung des Hinweises auf die Patenterteilung: **21.03.1990**
(21) Anmeldenummer: 84102561.2
(22) Anmeldetag: 09.03.1984
(51) Int. Cl.: C01B 11/06, C11D 3/395, C11D 3/48, C11D 3/32, C11D 3/28, D06L 3/06

(54) **Bleich-, Reinigungs- und Desinfektionsmittel auf Hypohalitbasis mit verbesserter Lagerstabilität**
Hypohalite-based bleaching, cleaning and disinfecting agent with storing stability
Agent de blanchiment, de nettoyage et de désinfection à base d'hypohalite avec stabilité au stockage

(30) Priorität: 12.03.1983 DE 3308850
(43) Veröffentlichungstag der Anmeldung: 26.09.1984
(73) Patentinhaber: B. Braun-SSC AG, 6020 Emmenbrücke (CH)
(72) Erfinder: Schröder, Jürgen, Dr., D-3509 Spangenberg (DE); Stabl, Harald, D-3501 Körle (DE)
(74) Vertreter: von Kreisler, Alek, Dipl.-Chem.

(56) Entgegenhaltungen:
- US-A- 2 438 781
- US-A- 3 749 672
- CHEMICAL ABSTRACTS, Band 97, Nr. 12, September 1982, Seite 155, Zusammenfassung Nr. 94869t, Columbus, Ohio, US; & JP - A - 82 95 806 (KUREHA CHEMICAL INDUSTRY CO., LTD.) 14-06-1982

## Beschreibung

Hypohalite, bevorzugt Hypochlorite, sind seit langem vielseitig eingesetzte Wirkstoffe in Bleich-, Reinigungs- und Desinfektionsmitteln.

In den sog. Chlorbleichlaugen, die vor allem in der Papier- und Textilindustrie verwendet werden, bilden Hypochlorite in Wasser Lösungen von hypochloriger Säure, die ihre bleichende Wirkung durch Oxidation, bevorzugt bei pH-Werten von 9 - 12, entfalten. Die Bleichwirkung der Bleichlaugen steigt mit sinkendem pH-Wert und steigender Temperatur. Die desinfizierende Wirkung von Hypochloritlösungen beruht auf der Eigenschaft der hypochlorigen Säure, durch die Zellwände der Bakterien diffundieren und damit ihre vitalen Bestandteile abtöten zu können. Die desinfizierende Kraft ist direkt proportional der Konzentration an HCIO, also auch eine Funktion des pH-Wertes (E. Heubach, G. Riess, H. Vogt, D. Bergner, Ullmann's Encyclopädie d. techn. Chem., Bd. 8, 542 ff, Weinheim 1974).

Wichtigste Kenngröße zum Vergleich von hypochlorithaltigen Lösungen ist der Massengehalt (in %) an aktivem oder wirksamem Chlor. Darunter versteht man diejenige Menge an Chlor, die beim Zusatz von Salzsäure entwickelt wird: Ein gravierender Nachteil der Hypohalite, insbesondere des Hypochlorits, ist jedoch deren unbefriedigende Lagerstabilität. Sie zeigt sich bei vielen Handelsprodukten darin, daß sich die Hypochlorite unter Abspaltung von Sauerstoff nach folgender Gleichung zersetzen: Durch die Zersetzung des Hypochlorits nimmt der wirksame Chlorgehalt ab.

Weiterhin ist es aufgrund der starken Oxidationswirkung der Hypochlorite besonders schwierig, Rezepturen für Bleich-, Reinigungs- und Desinfektionsmittel zu finden, in denen stabile organische Tenside, Wasserhärtebinder und Builder in Gegenwart von Hypochlorit vorliegen.

Daher gibt es bereits eine Vielzahl von Vorschlägen zur Verbesserung der Stabilität von Hypohalit-Lösungen sowie zur Auswahl von Tensiden, Wasserhärtebindern und Buildem mit verbesserter Lagerstabilität gegenüber Hypochlorit.

In der US-A-3 749 672 wird beispielsweise vorgeschlagen, N-H-Verbindungen in Gegenwart von Hypochlorit, Hypobromit, oder Hypoiodit einzusetzen. Als N-H-Verbindungen werden dabei Amide von Brönsted-Säuren sowie damit verwandte Verbindungen mit einer N-H-Bindung bezeichnet, wie z. B. Cyanamid, Ethylcarbamat, Harnstoff und seine Derivate sowie Amide organischer Carbonsäuren, der Schwefel-, Phosphor- oder Borsäure. Diese N-H-Verbindungen setzen sich mit Hypohalogeniten zu N-Halogenverbindungen um, wobei Edukte und Produkte in einem pH-abhängigen Gleichgewicht miteinander stehen. Für das System Amidosulfonat (als NH-Verbindung) und das Hypochlorition werden beispielsweise folgende Reaktionsgleichungen genannt: Das Gleichgewicht dieses Systems begünstigt die Bildung von N,N-Dichlorsulfamat; wird jedoch die Konzentration an freiem Hypochlorit verringert, z. B. durch deren bestimmungsgemässen Verbrauch, wird das Gleichgewicht wieder zu den Edukten verschoben.

Da sich das nach diesen Reaktionsgleichungen gebildete N,N-Dichlorsulfamat im stark alkalischen Medium (pH > 11) unter Bildung von N₂, Sulfat und Chlorid zersetzt, die bei seiner Bildung freiwerdenden Hydroxidionen jedoch das Erreichen eines hohen pH-Wertes begünstigen, wird dem System ein Puffer zugesetzt, um den pH-Wert in einem Bereich zwischen 4 und 11, bevorzugt zwischen 7 und 11, einzustellen.

Aus der US-A-3 749 672 geht weiterhin hervor, daß die Stabilität der N,N-Dichlorsulfamat-Lösungen auch durch das Molverhältnis zwischen Hypochlorit und N-H-Verbindung beeinflußt wird. Für das System Hypochlorit-Amidosulfonat wird angegeben, daß bei einem pH von 9,5 der Gehalt an aktivem Chlor nach einer Lagerung von 2 Wochen dann am größten ist, wenn das Molverhältnis NaOCI/H2NS03 zwischen 2,05 und 3 liegt.

In der US-A-4 201 687 ist der Einsatz von wässrigen Lösungen von Chlorimidodisulfat als Bleichmittel beschrieben. Im Vergleich zu Hypochlorit-Lösungen zeichnen sich diese Lösungen durch eine bessere Stabilität aus. Insbesondere bei erhöhten Lagertemperaturen und langen Lagerzeiten ist der Gehalt der Lösungen an aktivem Chlor für die Chlorimidodisulfat-Systeme deutlich höher. Auch hier ist die Stabilität der Lösungen pH-abhängig; um einen pH-Wert von etwa 10, bei dem der Gehalt an aktivem Chlor ein Maximum erreicht, einzuhalten, wird eine Pufferung der Lösungen auf pH-Werte zwischen 9 und 11 vorgeschlagen.

Die nach der US-A-3 749 672 auf pH-Werte < 11 begrenzte stabilisierende Wirkung von N-H-Verbindungen auf Hypohalit verbietet den Einsatz starker Alkalien wie KOH oder NaOH in größerer Menge, da sonst der pH-Wert von 11 schnell überschritten wird.

Andererseits ist gerade der Einsatz starker Alkalien in Reinigungsmitteln oft erwünscht. Es besteht daher ein großes Interesse daran, in stark alkalische Reinigungsmittel Hypohalit in lagerstabiler Form einzuarbeiten. Dabei muß eine Stabilität der Lösungen über längere Zeit auch dann gegeben sein, wenn ein pH-Wert von 11 überschritten wird. Aus wirtschaftlichen wie ökologischen Gründen sollte die zur Stabilisierung der Hypohalit-Lösungen erforderliche Menge an N-H-Verbindung möglichst niedrig gehalten werden.

Die US-A-2 438 781 offenbart ein Molverhältnis von Hypohalit : -NH-Verbindung, das wesentlich höher als 1 : 1 ist.

Überraschenderweise wurde nun gefunden, daß alkalische Lösungen von Hypohalit bei einem pH-Wert > 11 durch Amidosulfonsäuren stabilisiert werden können, wenn das Molverhältnis Hypohalit : Amidosulfonsäure ≤ 1,₁ ist.

Die Erfindung betrifft demgemäß wässrige Lösungen von durch Amidosulfonsäure stabilisierten Hypohaliten, die dadurch gekennzeichnet sind, daß sie einen pH-Wert > 11 haben und ein Molverhältnis Hypohalit : Amidosulfonsäure von 1,1 aufweisen.

Die Erfindung betrifft außerdem Bleich-, Reinigungs- und Desinfektionsmittel, die derartige wässrige Lösungen neben üblichen, für diese Mittel erwünschten Hilfsstoffen wie Tensiden, Komplexbildnem, Schaumdepressoren, Korrosionsinhibitoren und/oder Buildem enthalten.

Die erfindungsgemässen wässrigen Lösungen enthalten Hypohalit in Form der Alkalisalze der unterchlorigen Säure.

Zur Einstellung des gemäß der Erfindung erforderlichen pH-Wertes wird den Lösungen eine Alkaliverbindung, z. B. Natriumhydroxid zugesetzt.

Vergleicht man Lösungen dieser erfindungsgemässen Zusammensetzung mit entsprechenden Lösungen, die keine Amidosulfonsäure zur Stabilisierung des Hypohaiits enthalten, nach längerer Lagerzeit bei erhöhten Temperaturen, so weisen die erfindungsgemäßen Lösungen in allen Fällen einen deutlich höheren Restgehalt an aktivem Chlor auf. In günstigen Fällen, z. B. bei einem Molverhältnis Hypohalit : Amidosulfonsäure von 0,7 :: 1, beträgt unter identischen Lagerbedingungen der Gehalt an aktivem Chlor 98,7 % des Ausgangsgehaltes, während in Lösungen ohne stabilisierende Amidosulfonsäure der Gehalt auf weniger als 2/3 des ursprünglichen Wertes zurückgeht.

Auch bei Einsatz von Tensiden, Komplexbildnern, Schaumdepressoren und Buildern in alkalischen, wässrigen Desinfektions- und Reinigungslösungen ist der Gehalt an aktivem Chlor nach längerer Lagerzeit dann größer, wenn den Lösungen erfindungsgemäß Amidosulfonsäuren zugesetzt werden und das Molverhältnis Hypohalit zu Amidosulfonsäure s 1,1 ist.

So enthalten Hypochloritlösungen, denen Amidosulfonsäure in einem Molverhältnis Hypohalit : Amidosulfonsäure < 1 zugesetzt wurde, in Gegenwart von Tensiden bzw. anderen Hilfsstoffen bei gleichen Lagerbedingungen einen Restgehalt an aktivem Chlor, der bis zu 50 % über dem Gehaft liegt, der in Lösungen ohne Amidosulfonsäure gefunden wird. Zudem zeigen ausgesuchte Tenside eine verbesserte Hypohalitstabilität.

Als ein weiterer Vorteil der wässrigen Lösungen entsprechend der erfindungsgemäßen Zusammensetzung ist es anzusehen, daß sie eine deutlich verringerte Korrosionswirkung gegen Metalle zeigen. Diese Wirkung kann durch den gezielten Einsatz spezieller Korrosionsinhibitoren weiter verringert werden.

Die Erfindung wird durch die nachstehenden Beispiele näher erläutert.

### Beispiel 1

30,77 kg Natronbleichlauge mit einem Gehalt von 13 Gew.-% NaOCI wurden mit 50 kg Wasser versetzt, dann wurden 12 kg 50-%-ige Natronlauge eingerührt. Jetzt wurden 6,13 kg Amidosulfonsäure-Na-Salz zugegeben und unter Rühren gelöst. Dann wurden 1,1 kg einer handelsüblichen Lösung von Diphenyloxid-Disulfonat-Na-Salz (45 % Aktivgehalt) sowie 0,5 kg eines handelsüblichen Phosphorsäureesters von linearen Fettalkoholen in neutralisierter Form zugegeben und mit Wasser auf 100 kg aufgefüllt.

Das Molverhältnis Hypohalit : NH-Verbindung betrug in diesem Beispiel 1,04.

Die Bestimmung des Hypochlorit wurde nach dem in USP XX, S. 732 angegebenen Verfahren durch Umsetzung mit Iodid und Titrieren des entstandenen lod mit Thiosulfat durchgeführt.

Dieser Ansatz hatte nach einer Lagerzeit von 6 Monaten bei Zimmertemperatur noch einen Gehalt von 91,5 % des Ausgangsgehaltes an aktivem Chlor.

### Vergleichsbeispiel 1

Vergleichsbeispiel nach dem Stand der Technik:
Es wurde ein Ansatz wie in Beispiel 1 hergestellt, jedoch wurden anstelle der 6,13 kg Amidosulfonsäure-Na-Salz die gleiche Menge Wasser zugesetzt. Dieser Ansatz hatte nach 6 Monaten Lagerung bei Zimmertemperatur nur noch einen Aktivgehalt von 77 % des Ausgangswertes.

### Vergleichsbeispiel 2

Vergleichsbeispiel für ein Molverhältnis Hypohalit : NH-Verbindung außerhalb der Patentansprüche:
Es wird ein Ansatz wie in Beispiel 1 hergestellt, jedoch werden anstelle von 6,13 kg Amidosulfonsäure-Na-Salz nur ₄,₉0 kg Amidosulfonsäure-Na-Salz zugesetzt. Der Gewichtsausgleich erfolgt über die Wassermenge. Das Molverhältnis Hypohalit : NH-Verbindung betrug 1,30. Dieser Ansatz ist derart instabil, daß nach einer Lagerzeit von 24 Stunden bei 40°C nur noch 59 % des Ausgangsgehaftes an aktivem Chlor vorhanden sind.

### Beispiel 2

Anwendung der erfindungsgemässen Ansätze:
In klinischen Laboratorien fallen oftmals mit eingetrocknetem Blut verkrustete Pipetten an, deren Reinigung ein erhebliches Problem darstellt.

Derartige Pipetten wurden nur 5 Minuten in eine 3-%-ige Lösung des Ansatzes nach Beispiel 1 getaucht; es waren nach dieser Zeit alle Verkrustungen selbsttätig abgelöst.

Beispiele zur mikrobiologischen Wirkung der erfindungsgemäßen Lösungen:

### Beispiel 3

Bakterizide und fungizide Wirkung einer gemäß Beispiel 1 hergestellten Lösung im Suspensionsversuch.

Es wurden folgende Testkeime untersucht:

Die Untersuchungen wurden entsprechend den Richtlinien der Deutschen Gesellschaft für Hygiene und Mikrobiologie (DGHM) durchgeführt. Die kürzeste geprüfte Einwirkungszeit betrug 2,5 Minuten.

Ergebnis: Bei einer Anwendungskonzentration von 1 % konnten alle Testkeime innerhalb von 2,5 Minuten abgetötet werden.

### Belspiel 4

Bakterizide und fungizide Wirkung einer gemäß Beispiel 1 hergestellten Lösung im Suspensionsversuch unter Eiweißbelastung.

Es wurden folgende Testkeime untersucht:

Die Untersuchungen wurden entsprechend den Richtlinien der DGHM durchgeführt. Als Eiweißbelastung wurde 20 % Serum gewählt.

Ergebnis: Durch die Anwesenheit von Eiweiß wurde die Wirksamkeit nicht wesentlich beeinträchtigt. Auch hier wurden die meisten Testkeime nach Einwirkungszeiten einer 1-96-igen Lösung von 2,5 Minuten abgetötet.

### Beispiel 5

Bestimmung der bakteriziden Wirkung einer gemäß Beispiel 1 hergestellten Lösung im Keimträgertest.

Es wurden folgende Testkeime untersucht:

Die Untersuchungen wurden entsprechend den Richtlinien der DGHM an Batistläppchen durchgeführt.

Auch im Keimträgerversuch mit Batistläppchen wurden die Testkeime durch eine 2-%-ige Lösung, die entsprechend Beispiel 1 hergestellt worden war, innerhalb kurzer Einwirkungszeiten abgetötet.

## Patentansprüche

1. Wässrige Lösungen von durch Amidosulfonsäure stabilisierten Hypohaliten, dadurch gekennzeichnet, daß sie einen pH-Wert > 11 haben und ein Molverhältnis Hypohalit : Amidosulfonsäure von s 1,1 aufweisen.

2. Wässrige Lösungen nach Anspruch 1, dadurch gekennzeichnet, daß als Hypohalit bevorzugt Hypochlorit verwendet wird.

3. Wässrige Lösungen nach Ansprüchen 1 - 2, dadurch gekennzeichnet, daß sie einen pH-Wert > 11, bevorzugt > 13 haben.

4. Wässrige Lösungen nach Ansprüchen 1 - 3, dadurch gekennzeichnet, daß das Molverhältnis Hypohalit : Amidosulfonsäure 1,04 bis 0,70 : 1 ist.

5. Bleich-, Reinigungs- und Desinfektionsmittel, enthaltend wässrige Lösungen nach Ansprüchen 1 - 4 sowie übliche, für derartige Mittel erwünschte Hilfsstoffe wie Tenside, Komplexbildner, Schaumdepressoren, Korrosionsinhibitoren und/oder Builder.

## Claims

1. Aqueous solutions of hypohalites stabilized by amidosulfonic acid, characterized in that they have a pH value > 11 and exhibit a molar ratio hypohalite : amidosulfonic acid of s 1.1.

2. Aqueous solutions according to claim 1, characterized in that hypochlorite is preferably used as the hypohalite.

3. Aqueous solutions according to claims 1 to 2, characterized in that they have a pH value > 11, and preferably a pH-value > 13.

4. Aqueous solutions according to claims 1 to 3, characterized in that the molar ratio hypohalite : amidosulfonic acid is from 1.04 to 0.70 : 1.

5. Bleaching agent, cleanser or disinfectant, containing aqueous solutions according to claims 1 to 4 and conventional auxiliary material desired for said agents, such as surfactants, complexing agents, antifoaming agents, corrosion inhibitors and/or builders.

## Revendications

1. Solutions aqueuses à base d'hypohalogénites stabilisés avec un acide aminosulfonique, caractérisées en ce qu'elles ont un pH > à 11 et un rapport molaire hypohalogénite : acide aminosutfonique s 1,1.

2. Solutions aqueuses selon la revendication 1, caractérisées en ce qu'on utilise, de préférence, comme hypohalogénite, de l'hypochlorite.

3. Solutions aqueuses selon l'une des revendications 1 ou 2, caractérisées en ce qu'elles ont un pH > 11, de préférence, > 13.

4. Solutions aqueuses selon l'une quelconque des revendications 1 à 3, caractérisées en ce que le rapport molaire hypohalogénite : acide aminosulfonique est de 1,04 à 0,70 : 1.

5. Agent de blanchiment, de nettoyage et de désinfection contenant des solutions aqueuses selon l'une quelconque des revendications 1 à 4 ainsi que des auxiliaires usuels souhaitables pour de tels milieux tels que tensioactif, formateur de complexe, suppresseur de mousse, inhibiteur de corrosion et/ou adjuvant. :
